# FASCICULE DE BREVET EUROPEEN

(11) **EP 3 365 490 B1**
(45) Date de publication et mention de la délivrance du brevet: **04.11.2020**
(21) Numéro de dépôt: 16809115.5
(22) Date de dépôt: 19.10.2016
(51) Int. Cl.: D06F 75/20, D06F 75/12

(54) **APPAREIL DE DEFROISSAGE A LA VAPEUR COMPRENANT UNE BASE RELIEE A UNE TETE DE DEFROISSAGE PAR UN CONDUIT**
DAMPFGLÄTTVORRICHTUNG MIT EINEM ÜBER EINE LEITUNG MIT EINEM GLÄTTKOPF VERBUNDENE BASISEINHEIT
STEAM-SMOOTHING APPARATUS INCLUDING A BASE CONNECTED TO A SMOOTHING HEAD VIA A PIPE

(30) Priorité: 23.10.2015 FR 1560114; 23.10.2015 CN 201510724863
(43) Date de publication de la demande: 29.08.2018
(73) Titulaire: SEB S.A., 69130 Ecully (FR)
(72) Inventeur: JAVIT, Maxime, 69002 Lyon (FR); SYLOR, Fang, Shanghai 201108 (CN); WADE, Li, Shanghai 201108 (CN)
(74) Mandataire: SEB Developpement Brevets
(86) Numéro de dépôt international: PCT/FR2016/052696
(87) Numéro de publication internationale: WO 2017/068279

(56) Documents cités:
- EP-A1- 2 336 421
- EP-A2- 2 757 190
- FR-A1- 2 912 429
- FR-A1- 2 916 004
- US-A- 5 609 047
- US-A1- 2008 061 169

## Description

La présente invention se rapporte à un appareil de défroissage à la vapeur comportant une base pour la production d'un flux de vapeur reliée à une tête de défroissage par un conduit dans lequel la vapeur produite par la base s'échappe librement vers la tête de défroissage. L'invention se rapporte plus particulièrement à un appareil de défroissage dans lequel la tête de défroissage comporte une partie arrière formant une poignée de préhension et une partie avant évasée comportant une surface munie de plusieurs trous de sortie de vapeur au travers desquels le flux de vapeur en provenance de la base est diffusé.

Il est connu, du brevet FR2912429, un appareil de défroissage à la vapeur comprenant une base pour la production d'un flux de vapeur reliée par un conduit à une tête de défroissage dans lequel la vapeur produite par la base s'échappe librement vers la tête de défroissage. Dans ce document, la tête de défroissage comporte une partie arrière formant une poignée de préhension et une partie avant évasée comportant une surface munie de plusieurs trous de sortie de vapeur au travers desquels le flux de vapeur en provenance de la base est diffusé.

Un tel appareil de défroissage présente l'avantage d'être peu couteux à fabriquer et de produire rapidement un flux de vapeur saturante qui permet de défroisser très rapidement des voilages ou des vêtements suspendus verticalement sur un cintre.

Cependant, un tel appareil de défroissage possède une chambre d'ébullition qui fournit de la vapeur à la pression atmosphérique de sorte que la vitesse du flux de vapeur à la sortie de la tête de défroissage est faible, ce qui est préjudiciable à la bonne pénétration de la vapeur dans les tissus épais. De plus, la faible vitesse de la vapeur à la sortie de la brosse de défroissage ne permet pas d'obtenir une bonne directivité du jet de vapeur pour traiter précisément des zones du vêtement à défroisser.

Aussi, un but de la présente invention est de proposer un appareil de défroissage remédiant à ces inconvénients qui soit d'une grande simplicité de construction.

A cet effet, l'invention a pour objet un appareil de défroissage à la vapeur comportant une tête de défroissage et une base pour la production d'un flux de vapeur reliée à la tête de défroissage par un conduit dans lequel la vapeur produite par la base s'échappe librement vers la tête de défroissage, la tête de défroissage comportant une partie arrière, avantageusement cylindrique, formant une poignée de préhension et une partie avant évasée comportant une surface munie de plusieurs trous de sortie de vapeur au travers desquels le flux de vapeur en provenance de la base est diffusé, caractérisé en ce que la partie avant évasée renferme une première chambre de distribution de vapeur qui alimente en vapeur un premier groupe de trous de sortie de vapeur et une deuxième chambre de distribution de vapeur qui alimente en vapeur un deuxième groupe de trous de sortie de vapeur et en ce que la tête de défroissage comporte des moyens de blocage ou réduction du flux de vapeur en direction du deuxième groupe de trous de sortie de vapeur actionnables depuis l'extérieur de la tête de défroissage.

Un tel appareil de défroissage à la vapeur présente l'avantage d'être simple et économique à réaliser et de posséder une tête de défroissage présentant une très bonne ergonomie d'utilisation, la tête de défroissage permettant de traiter rapidement des textiles peu épais, fortement perméables à la vapeur, grâce à la diffusion douce de la vapeur sur l'ensemble des trous de sortie de vapeur de la tête de défroissage. Un tel appareil présente également l'avantage de permettre le traitement de zone plus précise et/ou plus difficile à défroisser en concentrant le flux de vapeur sur un nombre restreint de trous de vapeur de la tête defroissage de manière à avoir un flux de vapeur plus puissant.

Le conduit comprend une extrémité reliée à la base qui communique librement avec une chambre d'ébullition et une extrémité reliée à la tête de défroissage qui communique librement avec la première chambre de distribution.

Une telle caractéristique permet l'obtention d'un appareil présentant une construction simple, ne faisant appel à aucun moyen de commande de l'émission de vapeur entre la base et la tête de défroissage.

Selon une autre caractéristique de l'invention, la tête de défroissage comporte une soupape qui est ramenée par des moyens de rappel dans une position ouverte autorisant le passage du flux de vapeur vers la deuxième chambre de distribution de vapeur, la soupape pouvant être déplacée manuellement vers une position fermée pour réduire ou bloquer le flux de vapeur en direction du deuxième groupe de trous de sortie de vapeur.

Une telle caractéristique permet, par un dispositif simple et économique à mettre en œuvre, d'obtenir une tête de defroissage dans laquelle la vapeur est par défaut diffusée sur l'ensemble des trous de sortie de vapeur de la tête de défroissage et se trouve, sur commande, concentrée sur seulement certains trous de sortie de vapeur lorsque l'utilisateur appuie sur un bouton.

Selon une autre caractéristique de l'invention, la soupape est actionnable par une gâchette disposée sous la poignée ou par une molette circulaire disposée autour de la poignée de préhension.

Une telle caractéristique permet d'obtenir une bonne ergonomie d'utilisation.

Selon une autre caractéristique de l'invention, la tête de défroissage comporte un tube souple alimentant la deuxième chambre de distribution de vapeur et un dispositif pour pincer le tube.

Une telle caractéristique représente une alternative pour obtenir, par un dispositif simple et économique à mettre en œuvre, pour concentrer le flux de vapeur sur les seuls trous de sortie de vapeur du premier groupe lorsque l'utilisateur appuie sur un bouton.

Selon une autre caractéristique de l'invention, le dispositif pour pincer le tube comprend un bouton monté pivotant sur la tête de défroissage, le bouton étant solidaire d'un élément venant pincer le tube lorsque le bouton est déplacé vers une position enfoncée, le bouton étant ramené dans une position de repos par des moyens de rappel élastiques.

Selon une autre caractéristique de l'invention, la surface recevant les trous de sortie de vapeur est plane et comporte un contour de forme générale triangulaire.

Selon une autre caractéristique de l'invention, les trous de sorties de vapeur sont réparties en V sur la surface de la tête de défroissage, les trous de sortie de vapeur disposés à l'extrémité pointue du V étant alimentés en vapeur par la première chambre de distribution, les autres trous de sortie de vapeur étant alimentés par la deuxième chambre de distribution.

Selon encore une autre caractéristique de l'invention, le nombre total de trous de sortie de vapeur est supérieur ou égal à cinq trous.

Une telle caractéristique permet d'obtenir une diffusion de vapeur sur un nombre de trous de sortie de vapeur suffisant pour assurer la diffusion de la vapeur sur une large surface afin de traiter rapidement les textiles suffisamment perméables à la vapeur

Selon une autre caractéristique de l'invention, le premier groupe de trous de sortie de vapeur comporte moins de cinq trous de sortie de vapeur et préférentiellement trois trous de sortie de vapeur.

Une telle caractéristique permet d'obtenir une concentration de la vapeur sur seulement quelques trous, pour une meilleure précision du flux de vapeur.

Selon une autre caractéristique de l'invention, la poignée de préhension comporte une extrémité longitudinale au niveau de laquelle le conduit s'engage dans la tête de défroissage et une extrémité opposée au niveau de laquelle la poignée de préhension se prolonge par la partie avant évasée.

Une telle caractéristique permet de procurer une grande maniabilité et une bonne ergonomie d'utilisation à la tête de défroissage.

On comprendra mieux les buts, aspects et avantages de la présente invention, d'après la description donnée ci-après d'un mode particulier de réalisation de l'invention, présenté à titre d'exemple non limitatif, en se référant aux dessins annexés dans lesquels :
- la figure 1 est une vue de face d'une tête de défroissage selon un premier mode de réalisation de l'invention ;
- la figure 2 est une vue en perspective de la tête de défroissage de la figure 1 ;
- la figure 3 est une vue en perspective éclatée de la tête de défroissage de la figure 1 ;
- les figures 4 et 5 sont des vues en coupe longitudinale de la tête de défroissage, selon la ligne IV-IV de la figure 1, lorsque le bouton est respectivement dans une position relâchée et une position enfoncée ;
- la figure 6 est une vue en perspective d'une tête de défroissage selon un deuxième mode de réalisation de l'invention ;
- la figure 7 est une vue en perspective éclatée de la tête de défroissage de la figure 6 ;
- les figures 8 et 9 sont des vues en coupe longitudinale de la tête de défroissage de la figure 6 lorsque le bouton est respectivement dans une position relâchée et une position enfoncée.

Seuls les éléments nécessaires à la compréhension de l'invention ont été représentés. Pour faciliter la lecture des dessins, les mêmes éléments portent les mêmes références d'une figure à l'autre.

Les figures 1 à 5 représentent une tête de défroissage 1 selon un premier mode de réalisation.

La tête de défroissage 1 est reliée par un conduit 2 flexible à une base, non représentée sur les figures et semblable à celle décrite plus en détails dans la demande de brevet FR 2 912 429, la base comprenant un réservoir d'eau et une chambre d'ébullition munie d'un orifice de sortie de vapeur relié directement au conduit de la tête de défroissage.

La tête de défroissage 1 comporte un corps comprenant une partie arrière cylindrique formant une poignée de préhension 3 et une partie avant 4 évasée venant dans le prolongement longitudinal de la poignée de préhension 3. La partie avant 4 évasée comprend une surface 5 plane présentant un contour de forme générale triangulaire, avec des bords courbes, présentant une pointe avant 50 venant dans le prolongement longitudinal de la poignée de préhension 3, la surface 5 plane formant un angle de l'ordre 25° avec la direction longitudinale de la poignée de préhension 3.

De manière préférentielle, la poignée de préhension 3 et la partie avant 4 évasée de la tête de défroissage 1 sont constituées par l'assemblage de deux demi-coquilles 11, 12 en matière plastique, visibles sur la figure 3, et la surface 5 plane est portée par une semelle 13, également en matière plastique, qui est rapportée par clipsage sur les deux demi-coquilles 11, 12.

Conformément à la figure 1, la surface 5 plane est munie d'un premier groupe de trous de sortie de vapeur 51, entouré par des pointillés sur la figure 1, comprenant trois trous répartis en V à proximité de la pointé avant 50 de la surface 5 et d'un second groupe de trous de sortie de vapeur 52 comprenant deux fois trois trous disposés dans le prolongement des trous disposés en V du premier groupe de trous de sortie de vapeur 51.

Conformément aux figures 3 et 4, le conduit 2 flexible s'engage dans la tête de défroissage 1 par l'extrémité arrière de la poignée de préhension 3 et s'étend longitudinalement à l'intérieur de la poignée de préhension jusqu'à un raccord 6 répartissant le flux de vapeur issu du conduit 2 flexible en deux flux de vapeur alimentant respectivement le premier groupe de trous de sortie de vapeur 51 et le second groupe de trous de sortie de vapeur 52.

A cet effet, le raccord 6 comporte un orifice d'entrée 60 sur lequel le conduit 2 flexible est connecté et comprend un premier orifice de sortie 61 sur lequel est connecté un premier tube 63 souple relié à une première chambre de distribution 71 alimentant seulement le premier groupe de trous de sortie de vapeur 51. Le raccord 6 comporte également un deuxième orifice de sortie 62 sur lequel est connecté un second tube 64 souple relié à une seconde chambre de distribution 72 alimentant seulement le deuxième groupe de trous de sortie de vapeur 52.

De manière préférentielle, les première et deuxième chambre de distribution 71, 72 sont ménagées dans un collecteur 7, disposé dans la tête de défroissage 1, comprenant une cloison de séparation 70 s'étendant entre la première chambre de distribution 71 et la deuxième chambre de distribution 72, le collecteur 7 étant avantageusement constitué par une pièce en matériau plastique rapportée contre la face arrière de la semelle 13 en étant reliée de manière étanche à cette dernière.

Plus particulièrement selon l'invention, la tête de défroissage 1 comporte un bouton 8 permettant de réduire, voir de bloquer, le flux de vapeur transmis en direction du second groupe de trous de sortie de vapeur 52, de manière à ce qu'une plus grande partie du flux de vapeur produite par la base, voire l'intégralité de ce flux de vapeur, soit envoyé au travers du premier groupe de trous de sortie de vapeur 51.

Selon le premier mode de réalisation de l'invention, le bouton 8 est monté pivotant sur le corps de la tête de défroissage 1 et comprend une traverse 80 venant pincer le second tube 64 lorsqu'une pression manuelle est exercée sur le bouton 8, ainsi que cela est illustré sur la figure 5, le bouton 8 comprenant une ouverture 81 au-dessus de la traverse 80 permettant le libre passage du premier tube 63.

Le bouton 8 est avantageusement disposé à proximité de l'extrémité avant de la poignée de préhension 3, sur la face supérieure de cette dernière, et est ramené dans une position de repos, illustrée sur la figure 4, par le rappel élastique réalisé par le second tube 64 lorsque ce dernier reprend sa forme initiale lorsqu'aucune pression n'est exercée sur le bouton 8.

La tête de défroissage 1 ainsi réalisée permet d'obtenir une concentration du flux de vapeur sur les seuls trous de sortie de vapeur 51 appartenant au premier groupe, c'est-à-dire ceux disposés à proximité de la pointe avant de la surface 5 lorsque l'utilisateur appuie sur le bouton 8.

Une telle concentration du flux de vapeur sur un nombre restreint de trous présente l'avantage de permettre l'obtention d'un flux de vapeur puissant et précis apte à mieux cibler une zone particulière à défroisser .

Les figures 6 à 9 illustrent une tête de défroissage 101 selon un second mode de réalisation, la tête de défroissage 101 étant reliée par un conduit 102 flexible à une base pour la génération de vapeur conforme à celle décrite pour le premier mode de réalisation.

Dans ce second mode de réalisation, la tête de défroissage 101 comporte un corps, semblable à celui décrit pour le premier mode de réalisation, comprenant une partie arrière cylindrique formant une poignée de préhension 103 dans laquelle vient s'engager le conduit 102 flexible, et une partie avant 104 évasée venant dans le prolongement longitudinal de la poignée de préhension 103 comprenant une surface 105 plane munie de trous de sortie de vapeur.

Dans ce mode de réalisation, la tête de défroissage 101 comprend un dispositif de protection du conduit 102 flexible, constitué par un manchon déformable 120 venant envelopper le conduit 102 flexible, au niveau de l'extrémité arrière de la poignée 103, cette dernière présentant avantageusement une échancrure 130 sur sa face inférieure dans laquelle le manchon déformable 120 peut s'engager pour faciliter la flexion du conduit vers le bas.

Conformément à la figure 7, la poignée de préhension 103 et la partie avant 104 évasée de la tête de défroissage sont constituées par l'assemblage de deux demi-coquilles 111, 112 en matière plastique sur lesquelles est clipsé une semelle 113, également en matière plastique, supportant la surface 105, la semelle 113 présentant un contour de forme générale triangulaire, avec des bords courbes, comprenant une pointe avant 150 venant dans le prolongement longitudinal de la poignée de préhension 103.

De manière similaire au premier mode de réalisation la surface 105 est munie d'un premier groupe de trous de sortie de vapeur 151 comprenant trois trous répartis en V à proximité de la pointe avant 150 de la surface 105 et d'un second groupe de trous de sortie de vapeur 152 comprenant deux fois trois trous disposés dans le prolongement des trous disposés en V du premier groupe de trous de sortie de vapeur 151.

Conformément aux figures 7 et 8, le conduit 102 flexible s'étend longitudinalement à l'intérieur de la poignée de préhension 103 jusqu'à un répartiteur 106 répartissant le flux de vapeur issu du conduit 102 flexible en deux flux de vapeur alimentant respectivement le premier groupe de trous de sortie de vapeur 151 et le second groupe de trous de sortie de vapeur 152.

Le répartiteur 106 comporte, d'un côté, un raccord muni d'un orifice d'entré 160 sur lequel est connecté le conduit 102 flexible et comporte, de l'autre côté, une face munie de deux orifices de sortie 161, 162 sur laquelle vient s'accoupler un collecteur 107 en matière plastique.

Le collecteur 107 comporte une première chambre de distribution 171 s'étendant en regard du premier groupe de trous de sortie de vapeur 151, qui est alimentée en vapeur par l'un des deux orifices de sortie 161, 162, dit premier orifice de sortie 161, et comporte une deuxième chambre de distribution 172 alimentée en vapeur par l'autre des deux orifices de sortie, dit second orifice de sortie 162, qui s'étend en regard du deuxième groupe de trous de sortie de vapeur 152.

Plus particulièrement selon ce second mode de réalisation, le répartiteur 106 comporte un canal principal 163 qui relie directement le premier orifice de sortie 161 avec l'orifice d'entrée 160 et comprend un canal de dérivation 164 qui relie le deuxième orifice de sortie 162 avec une ouverture 165 débouchant dans le canal principal 163.

L'ouverture 165 est munie d'une soupape 109 montée coulissante entre une position ouverte, illustrée sur la figure 8, vers laquelle elle est ramenée automatiquement par un ressort de rappel 190 et une position fermée, illustrée sur la figure 9, vers laquelle elle est amenée manuellement en appuyant sur un bouton 108 avantageusement disposé sur la face inférieure de la poignée de préhension 103, à proximité de l'extrémité avant de cette dernière.

La soupape 109 comporte un disque munie d'un joint périphérique 191 qui vient reposer en bordure de l'ouverture 165 pour fermer hermétiquement cette dernière lorsque la soupape 109 occupe la position fermée et comporte une tige 192 centrale, solidaire du disque, qui est montée coulissante dans le répartiteur 106, la tige 192 comprenant une extrémité 192A faisant saillie à l'extérieur du répartiteur 106.

Le bouton 108, de type gâchette, est monté pivotant sur le corps de la tête de défroissage 101 et comporte une came 108A venant en appui sur l'extrémité 192A de la tige 192, une pression sur le bouton 108 permettant d'amener la soupape 109 dans la position fermée, illustrée sur la figure 9.

La tête de défroissage 101 ainsi réalisée permet, tout comme pour le premier mode de réalisation, l'obtention d'un flux de vapeur concentré sur les seuls trous de sortie de vapeur 151 appartenant au premier groupe, c'est-à-dire ceux disposés à proximité de la pointe avant 150 de la surface 105 lorsque l'utilisateur appuie sur le bouton 108.

Une telle concentration du flux de vapeur sur un nombre restreint de trous de sortie de vapeur, à proximité de la pointe avant de la surface plane, présente l'avantage de permettre l'obtention d'un flux de vapeur puissant et précis apte à mieux cibler une zone particulière à défroisser.

Une telle construction permet donc, par une solution simple et économique à mettre en œuvre, d'améliorer les performances d'un appareil pour le défroissage vertical à l'aide d'un flux de vapeur.

En effet, l'appareil ainsi réalisé permet un traitement rapide et efficace des vêtements en tissu fortement perméable à la vapeur lorsque le bouton n'est pas actionné, grâce à la diffusion de la vapeur par un nombre élevé de trous de sortie vapeur couvrant une large surface de traitement.

A l'inverse, lorsque l'utilisateur souhaite défroisser un vêtement réalisé dans un textile peu perméable à la vapeur, nécessitant une vitesse du flux de vapeur plus importante, ou lorsqu'il souhaite traiter précisément une zone du vêtement, il lui suffit de presser sur le bouton pour obtenir des jets de vapeur plus puissants sur un nombre restreint de trous de sortie de vapeur.

On obtient donc un appareil dont la polyvalence et l'efficacité dans le traitement des vêtements est améliorée.

Bien entendu, l'invention n'est nullement limitée au mode de réalisation décrit et illustré qui n'a été donné qu'à titre d'exemple. Des modifications restent possibles.

Ainsi, dans une variante de réalisation non représentée, l'obturation du flux de vapeur en direction du second groupe de trous de sortie de vapeur pourra être réalisée au moyen d'un volet monté pivotant.

Ainsi, dans une autre variante de réalisation non représentée, la surface recevant les trous de sortie de vapeur pourra être bombée.

Ainsi, dans une variante de réalisation non représentée, le bouton de commande de la soupape pourra être constitué par une molette circulaire tournant autour de la poignée de préhension.

## Revendications

1. Appareil de défroissage à la vapeur comportant une tête de défroissage (1 ; 101) et une base pour la production d'un flux de vapeur reliée à la tête de défroissage (1 ; 101) par un conduit (2 ; 102) flexible dans lequel la vapeur produite par la base s'échappe librement vers la tête de défroissage (1 ; 101), le conduit (2 ; 102) flexible comprenant une extrémité reliée à la base qui communique librement avec une chambre d'ébullition et une extrémité reliée à la tête de défroissage (1 ; 101) qui communique librement avec la première chambre de distribution, la tête de défroissage (1 ; 101) comportant une partie arrière formant une poignée de préhension (3 ; 103) et une partie avant (4 ; 104) évasée comportant une surface (5 ; 105) munie de plusieurs trous de sortie de vapeur (51, 52 ; 151, 152) au travers desquels le flux de vapeur en provenance de la base est diffusé, **caractérisé en ce que** la partie avant (4 ; 104) évasée renferme une première chambre de distribution de vapeur (71 ; 171) qui alimente en vapeur un premier groupe de trous de sortie de vapeur (51 ; 151) et une deuxième chambre de distribution de vapeur (72 ; 172) qui alimente en vapeur un deuxième groupe de trous de sortie de vapeur (52 ; 152) et **en ce que** la tête de défroissage (1 ; 101) comporte des moyens de blocage ou de réduction du flux de vapeur (80 ; 109) en direction du deuxième groupe de trous de sortie de vapeur (52 ; 152) actionnables depuis l'extérieur de la tête de défroissage (1 ; 101).

2. Appareil de défroissage à la vapeur selon la revendication 1, **caractérisé en ce que** la tête de défroissage (1 ; 101) comporte une soupape (109) qui est ramenée par des moyens de rappel (190) dans une position ouverte autorisant le passage du flux de vapeur vers la deuxième chambre de distribution de vapeur (172), ladite soupape (109) pouvant être déplacée manuellement vers une position fermée pour réduire ou bloquer le flux de vapeur en direction du deuxième groupe de trous de sortie de vapeur (152).

3. Appareil de défroissage à la vapeur selon la revendication 2, **caractérisé en ce que** ladite soupape (109) est actionnable par une gâchette (108) disposée sous la poignée de préhension (103) ou par une molette circulaire disposée autour de la poignée de préhension (103).

4. Appareil de défroissage à la vapeur selon l'une quelconque des revendications 1 à 3, **caractérisé en ce que** la tête de défroissage (1) comporte un tube (64) souple alimentant la deuxième chambre de distribution de vapeur (72) et un dispositif (80) pour pincer le tube (64).

5. Appareil de défroissage à la vapeur selon la revendication 4, **caractérisé en ce que** le dispositif pour pincer le tube (64) comprend un bouton (8) monté pivotant sur la tête de défroissage (1), ledit bouton (8) étant solidaire d'un élément (80) venant pincer le tube (64) lorsque le bouton (8) est déplacé vers une position enfoncée, le bouton (8) étant ramené dans une position de repos par des moyens de rappel élastique.

6. Appareil de défroissage à la vapeur selon l'une quelconque des revendications 1 à 5, **caractérisé en ce que** la surface (5 ; 105) recevant les trous de sortie de vapeur (51, 52 ; 151, 152) est plane et comporte un contour de forme générale triangulaire.

7. Appareil de défroissage à la vapeur selon l'une quelconque des revendications 1 à 6, **caractérisé en ce que** les trous de sorties de vapeur (51, 52 ; 151, 152) sont réparties en V sur la surface de la tête de défroissage (1 ; 101) et **en ce que** les trous de sortie de vapeur (51 ; 151) disposés à l'extrémité pointue du V sont alimentés en vapeur par la première chambre de distribution (71 ; 171), les autres trous de sortie de vapeur (52 ;152) étant alimentés par la deuxième chambre de distribution (72; 172).

8. Appareil de défroissage à la vapeur selon l'une quelconque des revendications 1 à 7, **caractérisé en ce que** le nombre total de trous de sortie de vapeur (51, 52 ; 151, 152) est supérieur ou égal à cinq trous.

9. Appareil de défroissage à la vapeur selon l'une quelconque des revendications 1 à 8, **caractérisé en ce que** le premier groupe de trous de sortie de vapeur (51 ; 151) comporte moins de cinq trous de sortie de vapeur et préférentiellement trois trous de sortie de vapeur.

## Patentansprüche

1. Dampfglätteinrichtung, umfassend einen Glättkopf (1; 101) und eine Basis für die Erzeugung eines Dampfstroms, die über eine flexible Leitung (2; 102) mit dem Glättkopf (1; 101) verbunden ist, in welcher der von der Basis erzeugte Dampf ungehindert zum Glättkopf (1; 101) hin entweicht, wobei die flexible Leitung (2; 102) ein mit der Basis verbundenes Ende umfasst, das ungehindert mit einer Siedekammer kommuniziert, und ein mit dem Glättkopf (1; 101) verbundenes Ende, das ungehindert mit der ersten Verteilungskammer kommuniziert, wobei der Glättkopf (1; 101) einen hinteren Teil umfasst, der einen Handgriff (3; 103) bildet, und einen ausgeweiteten vorderen Teil (4; 104), der eine Oberfläche (5; 105) umfasst, die mit mehreren Dampfaustrittslöchern (51, 52; 151, 152) ausgestattet ist, durch die der aus der Basis stammende Dampf ausgeströmt wird, **dadurch gekennzeichnet, dass** der ausgeweitete vordere Teil (4; 104) eine erste Dampfverteilungskammer (71; 171), die eine erste Gruppe von Dampfaustrittslöchern (51; 151) mit Dampf versorgt, und eine zweite Dampfverteilungskammer (72; 172) umschließt, die eine zweite Gruppe von Dampfaustrittslöchern (52; 152) mit Dampf versorgt, und dadurch, dass der Glättkopf (1; 101) Mittel zum Blockieren oder zum Reduzieren des Dampfstroms (80; 109) in Richtung zur zweiten Gruppe von Dampfaustrittslöchern (52; 152) umfasst, die von außerhalb des Glättkopfs (1; 101) betätigbar sind.

2. Dampfglätteinrichtung nach Anspruch 1, **dadurch gekennzeichnet, dass** der Glättkopf (1; 101) ein Ventil (109) umfasst, das über Rückstellmittel (190) in eine offene Position zurückgeholt wird, die den Durchgang des Dampfstroms zur zweiten Dampfverteilungskammer (172) hin erlaubt, wobei das Ventil (109) manuell in eine geschlossene Position bewegt werden kann, um den Dampfstrom in Richtung zur zweiten Gruppe von Dampfaustrittslöchern (152) zu reduzieren oder zu blockieren.

3. Dampfglätteinrichtung nach Anspruch 2, **dadurch gekennzeichnet, dass** das Ventil (109) über einen Auslöser (108), der unter dem Handgriff (103) angeordnet ist, oder über einen runden Drehknopf, der um den Handgriff (103) herum angeordnet ist, betätigbar ist.

4. Dampfglätteinrichtung nach einem der Ansprüche 1 bis 3, **dadurch gekennzeichnet, dass** der Glättkopf (1) einen biegsamen Schlauch (64), der die zweite Dampfverteilungskammer (72) versorgt, und eine Vorrichtung (80) zum Zusammendrücken des Schlauchs (64) umfasst.

5. Dampfglätteinrichtung nach Anspruch 4, **dadurch gekennzeichnet, dass** die Vorrichtung zum Zusammendrücken des Schlauchs (64) einen Knopf (8) einschließt, der drehbar auf dem Glättkopf (1) angebracht ist, wobei der Knopf (8) mit einem Element (80), das den Schlauch (64) zusammendrückt, wenn der Knopf (8) in eine vertiefte Position bewegt wird, fest verbunden ist, wobei der Knopf (8) über elastische Rückstellmittel in eine Ruheposition zurückgeholt wird.

6. Dampfglätteinrichtung nach einem der Ansprüche 1 bis 5, **dadurch gekennzeichnet, dass** die Oberfläche (5; 105), die die Dampfaustrittslöcher (51, 52; 151, 152) aufnimmt, eben ist und einen Umriss einer allgemeinen dreieckigen Form umfasst.

7. Dampfglätteinrichtung nach einem der Ansprüche 1 bis 6, **dadurch gekennzeichnet, dass** die Dampfaustrittslöcher (51, 52; 151, 152) V-förmig über der Oberfläche des Glättkopfs (1; 101) verteilt sind und dadurch, dass die am spitzen Ende des Vs angeordneten Dampfaustrittslöcher (51; 151) von der ersten Verteilungskammer (71; 171) mit Dampf versorgt werden, wobei die anderen Dampfaustrittslöcher (52; 152) von der zweiten Verteilungskammer (72; 172) mit Dampf versorgt werden.

8. Dampfglätteinrichtung nach einem der Ansprüche 1 bis 7, **dadurch gekennzeichnet, dass** die Gesamtzahl der Dampfaustrittslöcher (51, 52; 151, 152) größer oder gleich fünf Löcher ist.

9. Dampfglätteinrichtung nach einem der Ansprüche 1 bis 8, **dadurch gekennzeichnet, dass** die erste Gruppe von Dampfaustrittslöchern (51; 151) weniger als fünf Dampfaustrittlöcher und vorzugsweise drei Dampfaustrittlöcher umfasst.

## Claims

1. Steam-smoothing apparatus comprising a smoothing head (1; 101) and a base intended for producing a steam flow and connected to the smoothing head (1; 101) via a flexible pipe (2; 102) in which the steam produced by the base freely escapes to the smoothing head (1; 101), the flexible pipe (2; 102) comprising an end connected to the base which communicates freely with a boiling chamber, and an end connected to the smoothing head (1; 101) which communicates freely with the first dispensing chamber, the smoothing head (1; 101) comprising a rear portion forming a grasping handle (3; 103), and a widened front portion (4; 104) comprising a surface (5; 105) provided with a plurality of steam outlet holes (51, 52; 151, 152) through which the flow of steam from the base is distributed, **characterised in that** the widened front portion (4; 104) contains a first steam-dispensing chamber (71; 171) which supplies steam to a first group of steam outlet holes (51; 151), and a second steam-dispensing chamber (72; 172) which supplies steam to a second group of steam outlet holes (52; 152), and **in that** the smoothing head (1; 101) comprises means (80; 109) for blocking or reducing the steam flow in the direction of the second group of steam outlet holes (52; 152), which means can be actuated from outside the smoothing head (1; 101).

2. Steam-smoothing apparatus according to claim 1, **characterised in that** the smoothing head (1; 101) comprises a valve (109) that is returned by return means (190) to an open position permitting the passage of the steam flow to the second steam-dispensing chamber (172), said valve (109) being manually movable to a closed position in order to reduce or block the steam flow in the direction of the second group of steam outlet holes (152).

3. Steam-smoothing apparatus according to claim 2, **characterised in that** said valve (109) can be actuated by a trigger (108) arranged under the grasping handle (103) or by a circular wheel arranged around the grasping handle (103).

4. Steam-smoothing apparatus according to any of claims 1 to 3, **characterised in that** the smoothing head (1) comprises a flexible tube (64) supplying the second steam-dispensing chamber (72) and a device (80) for pinching the tube (64).

5. Steam-smoothing apparatus according to claim 4, **characterised in that** the device for pinching the tube (64) comprises a button (8) pivotally mounted on the smoothing head (1), the button (8) being integral with an element (80) that pinches the tube (64) when the button (8) is moved to a depressed position, the button (8) being returned to a resting position by elastic return means.

6. Steam-smoothing apparatus according to any of claims 1 to 5, **characterised in that** the surface (5; 105) receiving the steam outlet holes (51, 52; 151, 152) is flat and comprises a generally triangular contour.

7. Steam-smoothing apparatus according to any of claims 1 to 6, **characterised in that** the steam outlet holes (51, 52; 151, 152) are distributed in a V on the surface of the smoothing head (1; 101), and **in that** the steam outlet holes (51, 151) arranged at the pointed end of the V are supplied with steam from the first dispensing chamber (71; 171), the other steam outlet holes (52; 152) being supplied by the second dispensing chamber (72; 172).

8. Steam-smoothing apparatus according to any of claims 1 to 7, **characterised in that** the total number of steam outlet holes (51, 52; 151, 152) is greater than or equal to five holes.

9. Steam-smoothing apparatus according to any of claims 1 to 8, **characterised in that** the first group of steam outlet holes (51; 151) comprises fewer than five steam outlet holes and preferably three steam outlet holes.
